# EUROPÄISCHE PATENTSCHRIFT

(11) **EP 1 522 650 B1**
(45) Veröffentlichungstag und Bekanntmachung des Hinweises auf die Patenterteilung: **11.12.2013**
(21) Anmeldenummer: 04023879.2
(22) Anmeldetag: 07.10.2004
(51) Int. Cl.: E04F 10/06

(54) **Ausfahrbarer Sonnenschutz**
Awning
Store

(30) Priorität: 10.10.2003 DE 10347916
(43) Veröffentlichungstag der Anmeldung: 13.04.2005
(73) Patentinhaber: Weinor GmbH & Co. KG, 50784 Köln (DE)
(72) Erfinder: Stawski, Karl Heinz, 50769 Köln (DE)
(74) Vertreter: Patentanwaltskanzlei Methling

(56) Entgegenhaltungen:
- EP-A- 1 199 422
- DE-A1- 19 717 654
- DE-C1- 10 212 027
- DE-U1- 8 417 475
- DE-U1- 8 432 433
- FR-A- 1 453 870
- FR-A- 2 782 103

## Beschreibung

Die Erfindung betrifft einen ausfahrbaren Sonnenschutz, insbesondere Markise, zur Anbringung an Baukonstruktionen, insbesondere oberhalb von Bauten und Wintergärten, mit einem von einem Tuchwickel abrollbaren Tuch, dessen vorderes Ende an einem Ausfahrprofil befestigt ist, sowie mit mindestens zwei Führungsschienen, auf denen Gleitteile verfahrbar geführt sind.

Zur Beschattung einer Baukonstruktion, wie beispielsweise eines Wintergartens oder einer Pergola, ist es bekannt, an dieser Baukonstruktion einen ausfahrbaren Sonnenschutz anzubringen. Dabei ist es wünschenswert, den Sonnenschutz so zu gestalten, dass er seitlich und in Ausfahrrichtung über die Baukonstruktion hinausragt, um einen Schutz gegen schrägeinfallende Sonnenstrahlung zu bieten. Aus der DE 197 17 654 und der DE 40 15 995 ist es bekannt, das Ausfahrprofil so breit auszuführen, dass das Markisentuch zu beiden Seiten die Führungsschienen weit überragt. Dagegen wird der Bereich an der Vorderseite nicht oder nur wenig überragt.

Aus der DE 102 12 027 C1 ist bekannt, eine Fenstermarkise mit einer Aufwickelwelle mit Markisenbahn, einer Umlenkwelle für die Markisenbahn und einer mit dem unteren Ende der Markisenbahn verbundenen Zugstange. Die Umlenkwelle ist beidseitig in Führungsschienen gelagert. Ausstellelemente dienen dem Ausfahren der Zugstange in der abgesenkten Position der Umlenkrolle.

Dabei ist vorgesehen, dass die Ausstellelemente als Gelenkarme ausgebildet sind, wobei der jeweilige Gelenkarm mit einem Ende in einem Lagerteil gelenkig gelagert ist, das in der dieser zugewandten Führungsschiene verschiebbar gelagert ist, sowie das andere Ende des Gelenkarmes gelenkig in der Zugstange gelagert ist.

Eine solche Markise kann mit minimalem baulichem Aufwand, beispielsweise durch die Kassette, in ihrer eingefahrenen Stellung nicht einsehbar abgedeckt werden. In ausgefahrenem Zustand der Markise sind zwischen der Zugstange und dem Pfosten eines zu beschattenden Fensters keine störenden Bauteile positioniert.

Aus der EP 1 199 422 A1 ist eine frei hängende Gelenkarmmarkise bekannt, bei der ein Ausfahrprofil mittels der Gelenkarme ausfahrbar ist und an dem Ausfahrprofil Hebelarme zum Ausfahren eines zweiten Ausfahrprofils angeordnet sind.

Aus der FR 1 453 870 ist eine frei hängende Markise mit Hebelarmen anstelle von Gelenkarmen bekann.

Aufgabe der Erfindung ist es, einen Sonnenschutz der eingangs genannten Art so zu verbessern, dass bei einfacher Konstruktion und Handhabung sowie bei geringer Bauhöhe ein beliebig weit in Ausfahrrichtung über die Baukonstruktion hinausragender Bereich überdeckt und beschattet wird, wobei beliebig weit in dem Sinne zu verstehen ist, dass der hinausragende Bereich nicht durch beispielsweise die Länge der Führungsschienen oder den Abstand zwischen den Führungsschienen beschränkt ist.

Diese Aufgabe wird erfindungsgemäß dadurch gelöst, dass an jeder Führungsschiene mindestens ein Hebelarm angeordnet ist, dessen erstes Ende an dem entlang der Führungsschiene beweglichen Gleitteil, insbesondere Schlitten, angelenkt ist und dessen zweites vorderes Ende am Ausfahrprofil entlang des Ausfahrprofils beweglich angelenkt ist oder dadurch, dass an jeder Führungsschiene mindestens ein Gelenkarm angeordnet ist, dessen erstes Ende an dem entlang der Führungsschiene beweglichen Gleitteil, insbesondere Schlitten, angelenkt ist und dessen zweites vorderes Ende am Ausfahrprofil angelenkt ist, so dass der Sonnenschutz zumindest im völlig ausgefahrenen Zustand in Ausfahrrichtung über die Führungsschienen hinausragt, und wobei die Gleitteile oder Wagen auf den Führungsschienen durch Antriebsmittel angetrieben sind und die Hebelarme bzw. Gelenkarme mittels Zug- oder Druckfedern beaufschlagt sind.

Besonders vorteilhaft ist dabei, dass die Gleitteile auf den Führungsschienen mittels dieser Antriebsmittel entlang der Führungsschienen verfahrbar sind.

Hierdurch kann das Ausfahrprofil des Sonnenschutzes mit dem Tuch in Ausfahrrichtung über das vordere Ende der Führungsschienen und somit auch über das vordere Ende der Baukonstruktion, wie beispielsweise ein Wintergarten, hinausgefahren werden, so dass der Sonnenschutz den Wintergarten weit in Ausfahrrichtung überragt, so dass auch die Vorderseite des Objektes gegen schrägeinfallende Sonnenstrahlung beschattet ist und darüber hinaus auch eine Beschattung des Platzes vor der Baukonstruktion, wie beispielsweise einer Terrasse, möglich ist. Hierbei benötigt die einfache Konstruktion keine größere Bauhöhe. Die Ausfahrweite des erfindungsgemäßen Sonnenschutzes, das heißt der über die Baukonstruktion hinausragende Bereich, ist dabei nicht durch beispielsweise die Länge der Führungsschienen oder den Abstand zwischen den Führungsschienen beschränkt.

Weitere vorteilhafte Ausgestaltungen der Erfindung sind in den Unteransprüchen gegeben.

Bei der Verwendung von Hebelarmen wird vorgeschlagen, dass jedes der entlang des Ausfahrprofils beweglichen vorderen Enden der Hebelarme in jeweils einer Führung im Ausfahrprofil geführt wird, wobei die Führungen mehrerer Hebelarme in dem Ausfahrprofil übereinander angeordnet sein können, so dass sich die Verfahrwege der Enden der Hebelarme überschneiden können.

Die Hebelarme oder Gelenkarme können mittels Schraubenfedern oder Gasdruckfedern beaufschlagt sein.

In einer bevorzugten Ausführungsform ist die Schwenkebene der Hebelarme oder Gelenkarme gegenüber der Ebene der Führungsschienen insbesondere nach unten geneigt.

Die Gleitteile auf den Führungsschienen können durch ein umlaufendes Zugmittel, ein Zahnstangen/Ritzel-Getriebe, eine Gewindestange oder ein Zylinder-Kolben-Aggregat angetrieben und mittels dieses Antriebsmittels entlang der Führungsschienen verfahrbar sein.

Die Endposition der Gleitteile auf den Führungsschienen kann durch eine Wegbegrenzung des Antriebsmittels definiert sein. Alternativ dazu kann die Endposition der Gleitteile auf den Führungsschienen durch einen Endanschlag an den Führungsschienen definiert sein.

Im völlig ausgefahrenen Zustand ragt der Sonnenschutz in Ausfahrrichtung über die Baukonstruktion, insbesondere einen Wintergarten, hinaus.

Vorzugsweise ragt der Sonnenschutz zumindest zu einer der beiden Seiten über die Baukonstruktion hinaus, so dass die Baukonstruktion an der Vorderseite und/oder seitlich gegen schrägeinfallende Sonnenstrahlung geschützt ist.

Die Gleitteile laufen auf der dem Dach abgewandten Seite der Führungsschienen, so dass der Sonnenschutz insgesamt oberhalb der Baukonstruktion, insbesondere des Wintergartens, angebracht ist.

Ausführungsbeispiele der Erfindungen sind in den Zeichnungen in perspektivischer Ansicht dargestellt und werden im Folgenden näher beschrieben.

Es zeigen
- Fig. 1: ein erstes Ausführungsbeispiel des erfindungsgemäßen Sonnenschutzes in teilweise ausgefahrenem Zustand,
- Fig. 2: das erste Ausführungsbeispiel der Erfindung in nahezu vollständig ausgefahrenem Zustand,
- Fig. 3: eine Draufsicht auf die erste Ausführungsform in zwei verschiedenen Ausfahrzuständen des Sonnenschutzes
- Fig. 4: eine zweite Ausführungsform des erfindungsgemäßen Sonnenschutzes in nahezu vollständig ausgefahrenem Zustand,
- Fig. 5: eine dritte Ausführungsform des erfindungsgemäßen Sonnenschutzes in nahezu vollständig ausgefahrenem Zustand

Auf der Oberseite einer Baukonstruktion 1, insbesondere eines Wintergartens, sind mindestens zwei Führungsschienen 2, 3 montiert. Die Führungsschienen 2, 3 können alternativ durch die Baukonstruktion 1 selbst gebildet sein.

Oberhalb der Baukonstruktion 1 ist ein ausfahrbarer Sonnenschutz 4, insbesondere eine Markise, mit einem von einem Tuchwickel abrollbaren Tuch 5, dessen vorderes Ende an einem Ausfahrprofil 6 befestigt ist, vorgesehen. Auf den Führungsschienen 2, 3 sind Gleitteile verfahrbar geführt. An jeder Führungsschiene 2, 3 ist ein Hebelarm 7, 8 angeordnet, dessen erstes Ende 9, 10 an dem entlang der Führungsschiene beweglichen Gleitteil, insbesondere Schlitten, angelenkt ist und dessen zweites vorderes Ende 11, 12 am Ausfahrprofil 6 entlang des Ausfahrprofils 6 beweglich angelenkt ist. Das entlang der Führungsschiene 2, 3 bewegliche Gleitteil, an dem das erste Ende 9, 10 der Hebelarme 7, 8 angelenkt ist, kann auch dadurch gebildet werden, dass der Anlenkbolzen der Hebelarme 9,10 verfahrbar in der Führungsschiene 2,3 geführt ist, so dass auf ein zusätzliches Bauteil wie ein Schlitten verzichtet werden kann.

Vorzugsweise ist jedes der entlang des Ausfahrprofils 6 beweglichen vorderen Enden 11, 12 der Hebelarme 7, 8 in jeweils einer Führung geführt, wobei die Führungen mehrerer Hebelarme 7, 8, vorzugsweise in dem Ausfahrprofil 6, übereinander angeordnet sind, so dass sich die Verfahrwege entlang der des Ausfahrprofils 6 beweglichen vorderen Enden 11, 12 kreuzen können, wie dies bei dem in Fig. 3 dargestellten, nur teilweise ausgefahrenen Zustand erkennbar wird.

Die Hebelarme 7, 8 sind mittels Zugfedern, insbesondere Schraubenfedern 13, 14 beaufschlagt , so dass ein Ausfahren des Sonnenschutzes über das Ende der Führungsschienen hinaus automatisch erfolgt, sobald von dem Tuchwickel das Tuch 5 weiter abgerollt wird.

Die Gleitteile können auf den Führungsschienen durch Antriebsmittel, insbesondere ein umlaufendes Zugmittel, ein Zahnstangen/Ritzel-Getriebe, eine Gewindestange oder ein Zylinder-Kolben-Aggregat angetrieben sein und mittels eines solchen Antriebsmittels entlang der Führungsschiene 2, 3 verfahren werden.

Die Endposition der Gleitteile auf den Führungsschienen 2, 3 kann durch eine Wegbegrenzung des Antriebsmittels definiert sein oder alternativ durch einen Endanschlag an den Führungsschienen 2, 3.

Im völlig ausgefahrenen Zustand ragt der Sonnenschutz in Ausfahrrichtung über die Baukonstruktion 1 hinaus, so dass die Baukonstruktion nach vorne gegen schrägeinfallende Sonnenstrahlung geschützt wird, insbesondere kann auch der Platz vor der Baukonstruktion, wie beispielsweise eine Terrasse, durch den Sonnenschutz überragt werden und somit beschattet sein.

Weiterhin kann der Sonnenschutz zumindest zu einer der beiden Seiten über die Baukonstruktion hinausragen, so dass auch eine seitliche Beschattung gegen schrägeinfallende Sonnenstrahlung gegeben ist.

In einem zweiten Ausführungsbeispiel nach Fig. 4 ist an der Oberseite einer Baukonstruktion 1, die zwei Führungsschienen 2, 3 aufweist, ein ausfahrbarer Sonnenschutz 4 mit einem von einem Tuchwickel abrollbaren Tuch 5 vorgesehen. Das vordere Ende des Tuches 5 ist an einem Ausfahrprofil 6 befestigt. An jeder Führungsschiene 2, 3 ist mindestens ein Gelenkarm 15, 16 angeordnet, dessen erstes Ende 17, 18 an einem entlang der Führungsschiene 2, 3 beweglichen Gleitteil, insbesondere Schlitten, angelenkt ist und dessen zweites vorderes Ende 19, 20 am Ausfahrprofil 6 angelenkt ist. Mittels der Gelenkarme 15, 16 kann der Sonnenschutz über das vordere Ende der Führungsschienen 2, 3 und somit auch über das vordere Ende der Baukonstruktion 1 in Ausfahrrichtung hinaus ausgefahren werden, so dass die vordere Seite der Baukonstruktion gegen schrägeinfallende Sonnenstrahlung beschattet ist.

In Fig. 5 dargestellt ist eine dritte Ausführungsform des erfindungsgemäßen Sonnenschutzes, der grundsätzlich einen ähnlichen Aufbau wie die Ausführungsform nach Fig. 4 aufweist (gleiche Bezugszeichen bezeichnen gleiche Bauteile), wobei hier die Schwenkebene der Gelenkarme 15, 16 gegenüber der Ebene der Führungsschienen 2, 3 um einen Winkel α nach unten geneigt ist.

In einer weiteren Ausführungsform können die Hebelarme 7, 8 oder die Gelenkarme 15, 16 im teilweisen oder völlig ausgefahrenen Zustand gegenüber der Ebene der Führungsschienen 2, 3 nach oben und/oder unten schwenkbar sein.

Vorzugsweise kann ein verfahrbares Stützprofil als Tuchstützprofil 21 vorgesehen sein, an dem das Tuch anliegt und in Schwenkrichtung umgelenkt wird. Das Tuchstützprofil 21 ist vorzugsweise an den Führungsschienen 2, 3 vor und zurück verfahrbar. Hierzu kann es an den vorgesehenen Gleitteilen und/oder an gesonderten Schlittenelementen befestigt sein.

Im völlig ausgefahrenen Zustand ragt der Sonnenschutz in Ausfahrrichtung über die Baukonstruktion 1 hinaus.

Der Sonnenschutz kann so dimensioniert sein, dass er zumindest zu einer der beiden Seiten über die Baukonstruktion hinausragt, so dass die Baukonstruktion, insbesondere ein Wintergarten, auch seitlich gegen schrägeinfallende Sonnenstrahlung abgeschattet werden kann.

Vorzugsweise verläuft das erste Ausfahrprofil 6 auf der dem Dach der Baukonstruktion 1 abgewandten Seite der Führungschienen 2,3.

Der Sonnenschutz kann alternativ auch in der Weise ausgeführt sein, dass das Ausfahrprofil 6 zwischen den Führungsschienen 2, 3 geführt wird und somit in der Ebene der Führungsschienen 2, 3 liegt und in der Breite durch die Führungsschienen 2, 3 begrenzt ist. In diesem Fall kann der Sonnenschutz lediglich in Ausfahrrichtung über die Baukonstruktion 1 hinausragen.

Die über die Baukonstruktion hinausragende Ausfahrweite des erfindungsgemäßen Sonnenschutzes ist somit beliebig dimensionierbar und nicht von der Größe der abzuschattenden Baukonstruktion 1, insbesondere der Länge der Führungsschienen 2,3 abhängig, so dass die Baukonstruktion 1 in Ausfahrrichtung gegen schrägeinfallende Sonnenstrahlung abgeschattet werden kann und/oder ein Bereich in Ausfahrrichtung außerhalb der Baukonstruktion, beispielsweise eine Terrasse, überdeckt und ebenfalls abgeschattet werden kann.

Anstelle von Gleitteilen oder Schlitten können auch Wagen angeordnet sein.

## Patentansprüche

1. Ausfahrbarer Sonnenschutz (4), insbesondere Markise, zur Anbringung an Baukonstruktionen (1), insbesondere oberhalb von Bauten und Wintergärten, mit einem von einem Tuchwickel abrollbaren Tuch (5), dessen vorderes Ende an einem Ausfahrprofil (6) befestigt ist, sowie mit mindestens zwei Führungsschienen (2, 3), auf denen Gleitteile oder Wagen, an denen das Ausfahrprofil (6) befestigt ist, verfahrbar geführt sind, **dadurch gekennzeichnet, dass** an jeder Führungsschiene (2, 3) mindestens ein Hebelarm (7, 8) angeordnet ist, dessen erstes Ende (9, 10) an dem entlang der Führungsschiene (2, 3) beweglichen Gleitteil oder Wagen, insbesondere Schlitten, angelenkt ist und dessen zweites vorderes Ende (11, 12) am Ausfahrprofil (6) entlang des Ausfahrprofils beweglich angelenkt ist, so dass der Sonnenschutz zumindest im völlig ausgefahrenen Zustand in Ausfahrrichtung über die Führungsschienen (2, 3) hinausragt, und wobei die Gleitteile oder Wagen auf den Führungsschienen (2, 3) durch Antriebsmittel angetrieben sind und die Hebelarme (7, 8) mittels Zug- oder Druckfedern beaufschlagt sind.

2. Ausfahrbarer Sonnenschutz (4), insbesondere Markise, zur Anbringung an Baukonstruktionen (1), insbesondere oberhalb von Bauten und Wintergärten, mit einem von einem Tuchwickel abrollbaren Tuch (5), dessen vorderes Ende an einem Ausfahrprofil (6) befestigt ist, sowie mit mindestens zwei Führungsschienen (2, 3), auf denen Gleitteile oder Wagen, an denen das Ausfahrprofil (6) befestigt ist, verfahrbar geführt sind, **dadurch gekennzeichnet, dass** an jeder Führungsschiene (2, 3) mindestens ein Gelenkarm (15, 16) angeordnet ist, dessen erstes Ende (17, 18) an dem entlang der Führungsschiene (2, 3) beweglichen Gleitteil oder Wagen, insbesondere Schlitten, angelenkt ist und dessen zweites vorderes Ende (19, 20) am Ausfahrprofil (6) angelenkt ist, so dass der Sonnenschutz zumindest im völlig ausgefahrenen Zustand in Ausfahrrichtung über die Führungsschienen (2, 3) hinausragt, und wobei die Gleitteile oder Wagen auf den Führungsschienen (2, 3) durch Antriebsmittel angetrieben sind und die Gelenkarme (15, 16) mittels Zug- oder Druckfedern beaufschlagt sind.

3. Sonnenschutz nach Anspruch 1, **dadurch gekennzeichnet, dass** jedes der entlang des Ausfahrprofils (6) beweglichen vorderen Enden (11, 12) der Hebelarme (7, 8) in jeweils einer Führung geführt wird.

4. Sonnenschutz nach Anspruch 3, **dadurch gekennzeichnet, dass** die Führungen mehrerer Hebelarme (7, 8) in dem Ausfahrprofil (6) übereinander angeordnet sind.

5. Sonnenschutz nach einem der vorherigen Ansprüche, **dadurch gekennzeichnet, dass** es sich bei den Zug- oder Druckfedern um Schraubenfedern (13, 14) oder Gasdruckfedem handelt.

6. Sonnenschutz nach einem der vorherigen Ansprüche, **dadurch gekennzeichnet, dass** die Schwenkebene der Hebelarme (7, 8) oder Gelenkarme (15, 16) gegenüber der Ebene der Führungsschienen (2, 3) insbesondere nach unten geneigt ist.

7. Sonnenschutz nach einem der vorherigen Ansprüche, **dadurch gekennzeichnet, dass** die Hebelarme (7, 8) oder Gelenkarme (15, 16) im teilweisen oder völlig ausgefahrenen Zustand gegenüber der Ebene der Führungsschienen (2, 3) nach oben und/oder unten schwenkbar ist.

8. Sonnenschutz nach einem der vorherigen Ansprüche, **dadurch gekennzeichnet, dass** die Gleitteile oder Wagen auf den Führungsschienen (2, 3) durch ein umlaufendes Zugmittel, ein Zahnstangen/Ritzel-Getriebe, eine Gewindestange oder ein Zylinder-Kolben-Aggregat, angetrieben sind.

9. Sonnenschutz nach Anspruch 8, **dadurch gekennzeichnet, dass** die Endposition der Gleitteile oder Wagen auf den Führungsschienen (2, 3) durch eine Wegbegrenzung des Antriebsmittels definiert ist.

10. Sonnenschutz nach einem der vorherigen Ansprüche, **dadurch gekennzeichnet, dass** die Endposition der Gleitteile oder Wagen auf den Führungsschienen (2, 3) durch einen Endanschlag definiert ist.

11. Sonnenschutz nach einem der vorherigen Ansprüche, **dadurch gekennzeichnet, dass** der Sonnenschutz zumindest zu einer der beiden Seiten über die Führungsschienen (2, 3) hinausragt.

12. Sonnenschutz nach einem der vorherigen Ansprüche, **dadurch gekennzeichnet, dass** die Gleitteile oder Wagen auf der oberen Seite der Führungsschienen (2, 3) läuft.

13. Sonnenschutz nach einem der Ansprüche 1 bis 10, **dadurch gekennzeichnet, dass** der Sonnenschutz zwischen den Führungsschienen (2, 3) geführt ist.

14. Sonnenschutz nach einem der vorherigen Ansprüche, **dadurch gekennzeichnet, dass** ein an den Führungsschienen (2, 3) angeordnetes, insbesondere verfahrbares Tuchstützprofil (21) vorgesehen ist.

15. Sonnenschutz nach Anspruch 14, **dadurch gekennzeichnet, dass** das Tuchstützprofil (21) an den Gleitteilen oder Wagen direkt oder über Zwischenteile befestigt ist oder an zusätzlichen Gleitteilen oder Wagen direkt oder über Zwischenteile befestigt ist.

16. Sonnenschutz nach Anspruch 14 oder 15, **dadurch gekennzeichnet, dass** das Tuchstützprofil (21) parallel zum Ausfahrprofil (6) angeordnet ist.

17. Sonnenschutz nach einem der Ansprüche 14 bis 16, **dadurch gekennzeichnet, dass** die Länge des Tuchstützprofils (21) in etwa der Länge des Ausfahrprofils (6) entspricht.

## Claims

1. Extendable sun shade (4), in particular an awning, for attaching to constructions (1), in particular above buildings and conservatories, comprising a fabric (5) which can be unrolled from a roll of fabric, the front end of which is fastened to an extendable profile (6), and comprising at least two guide rails (2, 3) on which sliding parts or carriages are displaceably guided, to which sliding parts or carriages the extendable profile (6) is fastened, **characterised in that** at least one lever arm (7, 8) is arranged on each guide rail (2, 3), the first end (9, 10) of which arm is articulated to the sliding part or carriage, in particular a slide, which is movable along the guide rails (2, 3), and the second, front end (11, 12) of which arm is articulated to the extendable profile (6) so as to be movable along the extendable profile, such that the sun shade, at least when fully extended, projects beyond the guide rails (2, 3) in the extension direction, the sliding parts or carriages being driven on the guide rails (2, 3) by driving means and the lever arms (7, 8) being loaded by means of tension or compression springs.

2. Extendable sun shade (4), in particular an awning, for attaching to constructions (1), in particular above buildings and conservatories, comprising a fabric (5) which can be unrolled from a roll of fabric, the front end of which is fastened to an extendable profile (6), and comprising at least two guide rails (2, 3) on which sliding parts or carriages are guided so as to be displaceable, to which sliding parts or carriages the extendable profile (6) is fastened, **characterised in that** at least one articulated arm (15, 16) is arranged on each guide rail (2, 3), the first end (17, 18) of which arm is articulated to the sliding part or carriage, in particular a slide, which is movable along the guide rails (2, 3), and the second, front end (19, 20) of which arm is articulated to the extendable profile (6) such that the sun shade, at least when fully extended, projects beyond the guide rails (2, 3) in the extension direction, the sliding parts or carriages being driven on the guide rails (2, 3) by driving means and the articulated arms (15, 16) being loaded by means of tension or compression springs.

3. Sun shade according to claim 1, **characterised in that** each of the front ends (11, 12) of the lever arms (7, 8), which ends are movable along the extendable profile (6), are guided in a single guide.

4. Sun shade according to claim 3, **characterised in that** the guides of the plurality of lever arms (7, 8) are stacked in the extendable profile (6).

5. Sun shade according to any of the preceding claims, **characterised in that** the tension or compression springs are helical springs (13, 14) or gas springs.

6. Sun shade according to any of the preceding claims, **characterised in that** the pivot plane of the lever arms (7, 8) or articulated arms (15, 16) is inclined, in particular downwards, in relation to the plane of the guide rails (2, 3).

7. Sun shade according to any of the preceding claims, **characterised in that**, when either partially or fully extended, the lever arms (7, 8) or articulated arms (15, 16) can be pivoted upwards and/or downwards in relation to the plane of the guide rails (2, 3).

8. Sun shade according to any of the preceding claims, **characterised in that** the sliding parts or carriages are driven on the guide rails (2, 3) by a circumferential tensioning means, a rack-and-pinion gear, a threaded rod or a cylinder-piston unit.

9. Sun shade according to claim 8, **characterised in that** the end position of the sliding parts or carriages on the guide rails (2, 3) is defined by a path limit stop of the driving means.

10. Sun shade according to any of the preceding claims, **characterised in that** the end position of the sliding parts of carriages on the guide rails (2, 3) is defined by an end stop.

11. Sun shade according to any of the preceding claims, **characterised in that** the sun shade projects beyond the guide rails (2, 3) at least towards one of the two sides.

12. Sun shade according to any of the preceding claims, **characterised in that** the sliding parts or carriages run on the upper side of the guide rails (2, 3).

13. Sun shade according to any of claims 1 to 10, **characterised in that** the sun shade is guided between the guide rails (2, 3).

14. Sun shade according to any of the preceding claims, **characterised in that** a fabric support profile (21) is arranged, in particular so as to be displaceable, on the guide rails (2, 3).

15. Sun shade according to claim 14, **characterised in that** the fabric support profile (21) is fastened to the sliding parts or carriages either directly or via intermediate parts, or is fastened to additional sliding parts or carriages either directly or via intermediate parts.

16. Sun shade according to either claim 14 or claim 15, **characterised in that** the fabric support profile (21) is parallel to the extendable profile (6).

17. Sun shade according to any of claims 14 to 16, **characterised in that** the length of the fabric support profile (21) corresponds approximately to the length of the extendable profile (6).

## Revendications

1. Pare-soleil déroulant (4), en particulier marquise, pour montage sur des structures (1), en particulier au-dessus de bâtiments et de jardins d'hiver, avec une toile (5) déroulable d'un rouleau de toile, dont l'extrémité avant est fixée à un profilé d'extraction (6), ainsi qu'avec au moins deux rails de guidage (2, 3), sur lesquels des pièces coulissantes ou des chariots, auxquels le profilé d'extraction (6) est fixé, sont guidés dans leur déplacement, **caractérisé en ce qu'**il est aménagé sur chaque rail de guidage (2, 3) au moins un bras de levier (7,8), dont la première extrémité (9, 10) est articulée sur la partie coulissante ou le chariot, en particulier le coulisseau, mobile le long du rail de guidage (2, 3) et dont la seconde extrémité avant (11, 12) est articulée sur le profilé d'extraction (6) de manière à pouvoir se déplacer le long du profilé d'extraction, de sorte que le pare-soleil fasse saillie, au moins à l'état complètement déployé, dans la direction d'extraction au-dessus des rails de guidage (2, 3), et dans lequel les parties coulissantes ou les chariots sont entraînés sur les rails de guidage (2, 3) par des moyens moteurs et les bras de levier (7, 8) sont sollicités au moyen de ressorts de traction ou de compression.

2. Pare-soleil déroulant (4), en particulier marquise, pour montage sur des structures (1), en particulier au-dessus de bâtiments et de jardins d'hiver, avec une toile (5) déroulable d'un rouleau de toile, dont l'extrémité avant est fixée à un profilé d'extraction (6), ainsi qu'avec au moins deux rails de guidage (2, 3), sur lesquels des pièces coulissantes ou des chariots, auxquels le profilé d'extraction (6) est fixé, sont guidés dans leur déplacement, **caractérisé en ce qu'**il est aménagé sur chaque rail de guidage (2, 3) au moins un bras articulé (15, 16), dont la première extrémité (17, 18) est articulée sur la partie coulissante ou le chariot, en particulier le coulisseau, mobile le long du rail de guidage (2, 3) et dont la seconde extrémité avant (19, 20) est articulée sur le profilé d'extraction (6) de manière à pouvoir se déplacer le long du profilé d'extraction, de sorte que le pare-soleil fasse saillie, au moins à l'état complètement extrait, dans la direction d'extraction au-dessus des rails de guidage (2, 3), et dans lequel les parties coulissantes ou les chariots sont entraînés sur les rails de guidage (2, 3) par des moyens moteurs et les bras articulés (15, 16) sont sollicités au moyen de ressorts de traction ou de compression.

3. Pare-soleil selon la revendication 1, **caractérisé en ce que** chacune des extrémités avant (11, 12) -mobiles le long du profilé d'extraction (6) - des bras de levier (7, 8) est guidée respectivement dans une coulisse.

4. Pare-soleil selon la revendication 3, **caractérisé en ce que** les coulisses de plusieurs bras de levier (7, 8) sont agencées dans le profilé d'extraction (6) l'une au-dessus de l'autre.

5. Pare-soleil selon l'une quelconque des revendications précédentes, **caractérisé en ce que** les ressorts de traction ou de compression sont des ressorts à boudin (13, 14) ou des ressorts à pression gazeuse.

6. Pare-soleil selon l'une quelconque des revendications précédentes, **caractérisé en ce que** le plan de pivotement des bras de levier (7, 8) ou des bras articulés (15, 16) est incliné par rapport au plan des rails de guidage (2, 3) en particulier vers le bas.

7. Pare-soleil selon l'une quelconque des revendications précédentes, **caractérisé en ce que** les bras de levier (7, 8) ou les bras articulés (15, 16), à l'état partiellement ou complètement extrait, peuvent pivoter par rapport au plan des rails de guidage (2, 3) vers le haut et/ou vers le bas.

8. Pare-soleil selon l'une quelconque des revendications précédentes, **caractérisé en ce que** les parties coulissantes ou les chariots sont entraînés sur les rails de guidage (2, 3) par un moyen de traction rotatif, un engrenage à pignon/crémaillère, une tige filetée ou un ensemble à piston/cylindre.

9. Pare-soleil selon la revendication 8, **caractérisé en ce que** la position finale des parties coulissantes ou des chariots sur les rails de guidage (2, 3) est définie par une limitation de trajet du moyen moteur.

10. Pare-soleil selon l'une quelconque des revendications précédentes, **caractérisé en ce que** la position finale des parties coulissantes ou des chariots sur les rails de guidage (2, 3) est définie par une butée d'extrémité.

11. Pare-soleil selon l'une quelconque des revendications précédentes, **caractérisé en ce que** le pare-soleil fait saillie au-dessus des rails de guidage (2, 3) au moins sur l'un des deux côtés.

12. Pare-soleil selon l'une quelconque des revendications précédentes, **caractérisé en ce que** les parties coulissantes ou les chariots courent sur la face supérieure des rails de guidage (2, 3).

13. Pare-soleil selon l'une quelconque des revendications 1 à 10, **caractérisé en ce que** le pare-soleil est guidé entre les rails de guidage (2, 3).

14. Pare-soleil selon l'une quelconque des revendications précédentes, **caractérisé en ce qu'**il est prévu un profilé (21) d'appui de toile agencé sur les rails de guidage (2, 3), en particulier mobile.

15. Pare-soleil selon la revendication 14, **caractérisé en ce que** le profilé (21) d'appui de toile est fixé sur les parties coulissantes ou les chariots directement ou via des parties intermédiaires ou sur des parties coulissantes ou des chariots supplémentaires directement ou via des pièces intermédiaires.

16. Pare-soleil selon la revendication 14 ou la revendication 15, **caractérisé en ce que** le profilé (21) d'appui de toile est aménagé parallèlement au profilé d'extraction (6).

17. Pare-soleil selon l'une quelconque des revendications 14 à 16, **caractérisé en ce que** la longueur du profilé (21) d'appui de toile correspond plus ou moins à la longueur du profilé d'extraction (6).
